# EUROPÄISCHE PATENTSCHRIFT

(11) **EP 0 184 009 B1**
(45) Veröffentlichungstag und Bekanntmachung des Hinweises auf die Patenterteilung: **14.08.1991**
(21) Anmeldenummer: 85114102.8
(22) Anmeldetag: 06.11.1985
(51) Int. Cl.: H01R 13/719

(54) **Netzstecker für Einströmstörfestigkeit**
Mains plug suppressing interference caused by the supply current
Fiche de prise de courant avec antiparasitage pour le courant d'entrée

(30) Priorität: 07.11.1984 DE 3440573
(43) Veröffentlichungstag der Anmeldung: 11.06.1986
(73) Patentinhaber: VOGT electronic Aktiengesellschaft, D-94128 Obernzell (DE)
(72) Erfinder: Schmeller, Anton, Dipl.-Ing. (FH), D-8391 Erlau (DE)
(74) Vertreter: Hieke, Kurt

(56) Entgegenhaltungen:
- EP-A- 0 090 774
- DE-B- 2 042 342

## Beschreibung

Die Erfindung bezieht sich auf einen Netzstecker gemäß dem Oberbegriff des Patentanspruchs 1. Netzstecker dieser Art sind bekannt (DE-B-31 48 351).

Von Geräten der Unterhaltungselektronik, insbesondere von Fernsehgeräten, wird z.B. in der Bundesrepublik Deutschland in der VDE-Vorschrift, Amtsblatt Nr. 69, die sogenannte Einströmstörfestigkeit gefordert. Es ist bekannt und hat sich wegen der Antennenwirkung des Netzanschlußkabels als vorteilhaft erwiesen, zum Erreichen dieser Einströmstörfestigkeit jeweils eine Spule zwischen jeden der beiden Null- und Phasenleitersteckerstifte und eine Anschlußklemme für die zugehörige Anschlußkabelader im Steckergehäuse einzufügen, also im Stecker unterzubringen. Bei dem bekannten Netzstecker der im Oberbegriff des Patentanspruchs 1 angegebenen Gattung liegen die beiden Spulen parallel zueinander und sind durch einen Seperator voneinander getrennt. Sie bilden zusammen mit Sperrkondensatoren ein Netzfilter. Die Sperrkondensatoren können aus den relativ großen parasitären Kapazitäten bestehen, die zwischen den im Abstand parallel zueinander angeordneten Spulen und Leitungen im Stecker vorhanden sind.

Es ist auch bereits ein Entstörstecker in Form eines Zwischensteckers für zweiadrige Geräteanschlußkabel bekannt, der aus einem Ringkern, zwei darauf in entgegengesetzten Richtungen gewickelten, jeweils in den Leitungszug von einem Steckerstift zu einer Steckbuchse für eine Kabelader geschalteten Spulen und einem zu den beiden Steckerstiften parallel geschalteten Kondensator besteht. Auch hier bilden die Spulen zusammen mit dem Kondensator ein Netzfilter (DE-A-2 042 342).

Bekannt ist ferner eine Störschutzeinrichtung für über ein dreiadriges Kabel an das Netz anzuschließende Geräte. Diese Störschutzeinrichtung setzt ein abgeschirmtes Kabel voraus und ist in dessen dreipoligen Stecker eingebaut. Sie besteht aus einem Ringkern und zwei darauf gewickelten, symmetrischen Wicklungen, die jeweils in den Leitungszug des Phasenleiters und des Nulleiters des Anschlußkabels geschaltet sind, sowie aus mindestens auf einer Seite der Spulenanordnung zwischen den Leitungszug des Phasen- bzw. Nulleiters und den Leitungszug des Erdleiters geschalteten Kondensatoren, die zusammen mit den Spulen ein Netzfilter bilden. Bei einer für hohe Störfrequenzen vorgesehenen Ausführungsform dieser bekannten Störschutzeinrichtung bestehen die Kondensatoren aus der verteilten Kapazität des Kabels, die wegen des Erdleiters und der mit diesem verbundenen Abschirmung relativ groß ist (EP-A2-90 774).

Bei allen vorstehend geschilderten Störschutzeinrichtungen bilden die verwendeten Spulen zusammen mit Kondensatoren ein LC-Tiefpaßfilter, wobei nur die oben an erster Stelle genannte gemäß DE-B-31 48 351 für zweiadrige, unabgeschirmte Geräteanschlußkabel verwendbar ist.

Der Erfindung liegt die Aufgabe zugrunde, einen im mechanischen Aufbau besonders kompakten Netzstecker für die Einströmfestigkeit gemäß dem Oberbegriff des Patentanspruchs 1 zu schaffen, der sich überdies durch eine noch bessere Entstörwirkung gegenüber dem bekannten gattungsgemäßen Entstörstecker gemäß DE-B-31 48 351 auszeichnet.

Die vor stehende Aufgabe wird durch die im Kennzeichnungsteil des Patentanspruchs 1 angegebenen Merkmale gelöst.

Bei dem erfindungsgemäßen Netzstecker sind die im Stecker und entlang des Geräteanschlußkabels vorhandenen parasitären Kapazitäten gegenüber den Induktivitäten der beiden Spulen der Ringkerndrossel vernachlässigbar klein, so daß der Stecker, anders als bei den bekannten Störschutzeinrichtungen, kein LC-Filter beinhaltet. Es wird vielmehr in neuartiger Konzeption mit den Induktivitäten der Ringkerndrossel allein die gewünschte Entstörung bzw. Einströmstörfestigkeit herbeigeführt, und dies zudem noch mit einer gegenüber dem bekannten Entstörstecker gemäß DE-B31 48 351 besseren Wirkung.

Hinzu kommt, daß der im Stecker sicher gehaltene Ringkern seinerseits die Wicklungen mechanisch genau im Stecker festlegt, wodurch sich ein besonders kompakter mechanischer Aufbau ergibt, bei dem die einzelnen Teile relativ zueiander genau festgelegt sind.

Die Unteransprüche haben bevorzugte Ausgestaltungen des Netzsteckers gemäß Patentanspruch 1 zum Gegenstand.

Die Erfindung wird nachstehend anhand der Zeichnung an einem Ausführungsbeispiel noch näher erläutert. Die Zeichnung zeigt einen erfindungsgemäßen Netzstecker in Draufsicht und in Ansicht von der Seite, wobei das Steckergehäuse weggelassen und nur in seinem Umriß durch einen gestrichelten Linienzug angedeutet ist.

In der Zeichnung sind die (genormten) Steckerstifte mit 1 bezeichnet. Die Steckerstifte 1 sind in einer Grundplatte 2 eingespritzt , die wiederum,einstückig angespritzt, eine Aufnahme 3 für eine Ringkerndrossel 5 aufweist, die auch Löt- oder Quetschkontakte 4 für den elektrischen Anschluß der Adern 8 des wegführenden Anschlußkabels trägt. Die Aufnahme 3 hält den Kern der Ringkerndrossel fest an seinem Platz. Die Drahtenden 6 der Spulen, die mit dem Ringkern eine stromkompensierte Ringkerndrossel bilden, sind einerseits mit den Steckerstiften 1 und andererseits mit den Löt- oder Quetschkontakten 4 durch geeignete Verfahren (Schweißen, Ultraschall-Schweißen oder Löten) elektrisch verbunden.

Normalerweise werden Netzzuleitungskabel für Geräte der Unterhaltungselektronik mit einem Eurostecker versehen, der es erlaubt, jede europäische Steckdose zu benutzen. Die Konfektionierung derartiger Kabel erfolgt normalerweise derart, daß ein mit den Adern des Anschlußkabels verlöteter oder verschweißter Steckerfuß in eine Spritzgußform eingelegt und dann mit einem relativ elastischen Kunststoff umspritzt wird. Bei dem erfindungsgemäßen Netzstecker hält die Aufnahme 3 die Ringkerndrossel 5 sowie die Anschlußkontakte 4 für die Adern des Anschlußkabels beim Spritzvorgang in einer festen Position bezüglich der Grundplatte 2 mit den Steckerstiften 1 , so daß diese Teile beim Umspritzen mit Kunststoff nicht unabsichtlich verschoben werden können. Der Kern der Ringkerndrossel ergibt zusammen mit der Aufnahme einen mechanisch sehr kompakten Aufbau, bei dem auch die Spulen unverrückbar festgelegt sind, und die stromkompensierte Ringkerndrossel 5 ergibt darüber hinaus auch eine besonders gute Einströmstörfestigkeit.

In der Zeichnung ist das durch Umspritzen der übrigen Steckerteile gebildete Steckergehäuse nur mit seinem Außenumriß durch die gestrichelte Linie 7 dargestellt.

## Patentansprüche

1. Netzstecker für die Einströmstörfestigkeit von über zweiadrige, nicht abgeschirmte Anschlußleitungen an das Netz anzuschließenden Geräten der Unterhaltungselektronik, in dessen Gehäuse zwischen jedem der beiden Steckerstifte und einer Anschlußklemme für die zugehörige Ader des Anschlußkabels eine Spule eingefügt ist, dadurch gekennzeichnet, daß die beiden Spulen mit einem im Steckergehäuse gehaltenen Ringkern eine stromkompensierte Ringkerndrossel (5) bilden.

2. Netzstecker nach Anspruch 1, **dadurch** gekennzeichnet, daß die Ringkerndrossel (5) im Steckergehäuse in einer Aufnahme (3) gehalten ist, die einstückig an die die Steckerstifte (1) tragende Grundplatte (2) angespritzt ist.

3. Netzstecker nach Anspruch 2, **dadurch** gekennzeichnet, daß die Aufnahme (3) auf der von den Steckerstiften (1) abgewendeten Seite zwei Löt- oder Quetschkontakthülsen (4) für den elektrischen Anschluß der Kabeladern (8) trägt.

4. Netzstecker nach Anspruch 2 oder 3, **dadurch** gekennzeichnet, daß das Steckergehäuse (7) durch Umspritzen der übrigen Steckerteile mit einem elastischen Kunststoff in der Form eines Eurosteckers an dem Anschlußkabel gebildet ist.

## Claims

1. Mains plug for the immunity against mains-borne interference of electronic entertainment equipments which are to be connected to the mains by way of unscreened two-core leads, in the housing of which plug a coil is inserted between each of both the plug pins and a connecting terminal for the associated core of the connecting cable, characterised thereby, that both the coils form a current-compensated toroidal core choke (5) with a toroidal core retained in the plug housing.

2. Mains plug according to claim 1, characterised thereby, that the toroidal core choke (5) is retained in the plug housing in a receptacle (3), which is injection-moulded integrally to the base plate (2) carrying the plug pins (1).

3. Mains plug according to claim 2, characterised thereby, that the receptacle (3) on the side remote from the plug pins (1) carries two soldering or pinching contact sleeves (4) for the electrical connection of the cable cores (8).

4. Mains plug according to claim 2 or 3, characterised thereby, that the plug housing (7) is formed at the connecting cable in the shape of a EURO-plug by injection-moulding around the remaining plug parts with an elastic synthetic material.

## Revendications

1. Fiche secteur d'antiparasitage d'entrée, pour des appareils de l'électronique du spectacle, qui doivent être raccordés au secteur par l'intermédiaire de lignes bifilaires de raccordement non blindées, une bobine étant insérée dans l'enveloppe de cette fiche entre chacune des deux broches de la fiche et une borne de raccordement pour le conducteur associé du câble de raccordement, caractérisée par le fait que les deux bobines forment, avec un noyau annulaire fixé dans l'enveloppe de la prise, une bobine d'arrêt à noyau annulaire (5), compensée en courant.

2. Fiche secteur suivant la revendication 1, caractérisée par le fait que la bobine d'arrêt (5) à noyau annulaire est maintenue, à l'intérieur de l'enveloppe de la fiche, dans un logement (3) qui est formé d'un seul tenant par moulage par injection sur la plaque de base (2) portant les broches (1) de la fiche.

3. Fiche secteur suivant la revendication 2, caractérisée par le fait que le logement (3) porte, sur sa face tournée à l'opposé des broches (1) de la fiche, deux douilles de contact à soudage ou à pincement (4) pour le raccordement électrique des conducteurs (8) du câble.

4. Fiche secteur suivant la revendication 2 ou 3, caractérisée par le fait que l'enveloppe (7) de la fiche est formée par enrobage des autres parties de la fiche, par injection au moyen d'une matière plastique élastique sous la forme d'une fiche Euro.
